# EUROPÄISCHE PATENTSCHRIFT

(11) **EP 1 659 229 B1**
(45) Veröffentlichungstag und Bekanntmachung des Hinweises auf die Patenterteilung: **06.05.2009**
(21) Anmeldenummer: 05022988.9
(22) Anmeldetag: 21.10.2005
(51) Int. Cl.: E03D 11/14

(54) **Montagefuss und Sanitärelement**
Mounting foot and sanitary fitting
Pied de montage et élément sanitaire

(30) Priorität: 22.10.2004 DE 202004016366 U
(43) Veröffentlichungstag der Anmeldung: 24.05.2006
(73) Patentinhaber: VIEGA GmbH & Co. KG, 57439 Attendorn (DE)
(72) Erfinder: Viegener, Walter, 57439 Attendorn (DE)
(74) Vertreter: Meyer, Hans-Joachim

(56) Entgegenhaltungen:
- DE-U1- 9 305 495
- DE-U1- 29 502 330
- US-A- 2 535 613
- US-A- 5 624 201

## Beschreibung

Die Erfindung betrifft einen Montagefuß für Sanitärelemente, mit einem auf einem Boden abstützbaren Fußelement, das mit einem Hohlprofil verbunden ist, auf das ein hohles Traggestellprofil aufsteckbar ist, so dass das Hohlprofil im montierten Zustand in dem Traggestellprofil geführt ist, und einem Klemmelement, wobei das Klemmelement in das Hohlprofil an seinem dem Fußelement gegenüberliegenden Ende eingesteckt ist, und wobei ein Kopfabschnitt des Klemmelements gegenüber dem Hohlprofil vorsteht.

Es ist bekannt, dass Sanitärelemente, wie Vorwandelemente, Abläufe oder andere fluidführende Elemente in der Höhe an die jeweilige Einbausituation angepasst werden müssen. Hierfür sind Montagefüße bekannt, die in ein Profil eines Traggestells einschiebbar sind und dann in der gewünschten Höhe festgelegt werden. Hierbei gestaltet sich das Einschieben des Montagefußes meist schwierig, da für eine genaue Führung der Montagefuß nur mit geringem Spiel in dem Traggestell angeordnet ist. Zudem lässt sich die Höhenverstellung vergleichsweise schwierig vornehmen , da mit einer Hand das Traggestell gehalten werden muss und mit einer weiteren Hand dann eine Fixierung erfolgt. Die Montage ist für eine einzelne Person sowohl im Hinblick auf das Einstecken des Montagefußes als auch dessen Festlegung kompliziert.

Aus der US-A-2 535 613 ist ein Bein zum Abstützen eines Waschbeckens bekannt. Das Bein umfasst ein Rohrstück, an dessen oberem Ende eine Buchse befestigt ist, die eine Gewindebohrung aufweist, in die eine Gewindestange eingeschraubt ist. Das Bein umfasst ferner eine Hülse, die einen größeren Durchmesser als das Rohrstück hat und an ihrem oberen Ende ebenfalls eine Buchse mit einer Gewindebohrung aufweist, die auf die Gewindestange oberhalb der in dem Rohrstück befestigten Buchse aufgeschraubt ist. Die Länge des Beines kann durch Drehen von Gewindestange, Rohrstück und Hülse relativ zueinander eingestellt werden, wobei die Hülse in Längsrichtung bezüglich der Gewindestange verstellbar ist. Die Hülse weist an ihrem unteren Ende einen sich nach innen erstreckenden Flansch auf, dessen Innenkante mit geringem Spiel das Rohrstück umgibt, so dass der Flansch auf der Außenseite des Rohrstückes gleiten kann. Die am oberen Ende des Rohrstückes befestigte Gewindebuchse hat einen ringförmigen Flansch, der mit geringen Spiel in der Hülse geführt ist, wobei die Bewegungsmöglichkeit der Gewindebuchse relativ zu der Hülse durch deren Flansch begrenzt ist.

Die DE-U-93 05 495 offenbart die Merkmale des Oberbegriffs des Anspruchs 1. Das Dokument offenbart insbesondere eine aus teleskopartig längenveränderlichen Profilelementen zusammengesetzte stangenförmige Stütz- oder Trägervorrichtung, die zwischen zwei festen Widerlagern wie Zimmerdecke und -boden unter kraftschlüssiger Verspannung festsetzbar ist. Die Vorrichtung umfasst eine Arretiereinrichtung zum lösbaren Festsetzen der gewünschten Verspannungsposition zwischen den Widerlagern sowie mit den Widerlagern in form- und/oder kraftschlüssigen Eingriff tretende Abschlusselemente. Die Arretiereinrichtung ist dabei als in zwei benachbarte Profilelemente einfügbares, zwischen diesen unter relativer Drehung zu ihnen verklemmbares Doppelexzenterbauteil ausgeführt.

Die DE-U-295 02 330 offenbart ein Gestell mit wenigstens zwei quer zueinander verlaufenden Hohlprofilstangen und einem Verbinder, der die beiden Hohlprofilstangen im Abstand zueinander verbindet. Der Verbinder weist einen klammerförmig ausgebildeten Riegelkörper und eine Spreizvorrichtung auf, wobei der Riegelkörper mit dem Kopfende in eine hinterschnittene Nut der einen Profilstange und mit einem Fussende in einen stirnseitigen Hohlraum der anderen Hohlprofilstange eingreift. Die Spreizvorrichtung weist einen Exzenterbolzen auf, der zwischen den beiden Hohlprofilstangen die beiden Schenkel des Riegelkörpers quer zu deren Längsrichtung aufspreizt und dadurch jeweils das Kopfende und das Fussende des Riegelkörpers durch Klemmung lösbar mit der zugeordneten Hohlprofilstange verbindet.

Die US-A-5 624 201 zeigt eine Klemmvorrichtung zum lösbaren Verbinden von zwei Profilstücken, von denen eines eine hinterschnittene Längsnut hat und das andere ein kastenförmiges Hohlprofil aufweist, in das ein Klemmstück mit einem in die Längsnut eingreifenden und diese begrenzende Lippen hintergreifenden Hammerkopf eingesetzt ist. Das Klemmstück ist einteilig ausgebildet und hat eine quer zu seiner Längsachse verlaufende Schrägfläche, mit der eine Klemmschraube mit konischer Spitze zusammenwirkt, die durch eine Öffnung in dem Hohlprofil zugänglich ist. Das Klemmstück umfasst ein formstabiles Kopfstück, an dessen Stirnseite der Hammerkopf angeordnet ist. Die mit der Klemmschraube zusammenwirkende Schrägfläche ist an der Innenseite des Klemmstückes ausgebildet. Das Klemmstück umfasst ferner eine um 180° gebogene, elastisch federnde Schlaufe, die sich an die Schrägfläche anschließt, und ein flaches, sich an die Schlaufe anschließendes Zugstück, in welches die Klemmschraube in Richtung auf die Schrägfläche eingesetzt ist.

Der vorliegenden Erfindung liegt die Aufgabe zugrunde, ein Montageelement und ein Sanitärelement zu schaffen, die eine einfache Montage ermöglichen.

Diese Aufgabe wird durch einen Montagefuß mit den Merkmalen des Anspruchs 1 bzw. ein Sanitärelement mit den Merkmalen des Anspruchs 7 gelöst. Bevorzugte Ausgestaltungen des erfindungsgemäßen Montagefußes sind in den Unteransprüchen angegeben.

Erfindungsgemäß weist der Montagefuß auf dem zum Fußelement gegenüberliegenden Ende des Hohlprofils ein Klemmelement zum vereinfachten Aufstecken des Traggestellprofils auf, sodass bei der Montage das hohle Traggestellprofil einfach auf den Montagefuß aufgesteckt werden kann. Zudem sorgt das Klemmelement dafür, dass eine Vorfixierung des Montagefußes relativ zu dem Traggestellprofil erreicht wird, also ein versehentliches Verrutschen des Montagefußes nicht auftritt. Ferner kann das Klemmelement so ausgebildet sein, dass das Traggestell auch mit dem Sanitärelement im Montagezustand vorfixiert gehalten wird, sodass der Monteur auf einfache Weise eine Ausrichtung in der Höhe vornehmen kann und anschließend nur noch die voreingestellte Höhe über Befestigungsmittel fixiert.

Erfindungsgemäß ist das Klemmelement in das Hohlprofil eingesteckt und steht mit einem Kopfabschnitt von dem Hohlprofil hervor. Das Klemmelement erleichtert somit das Einfügen in das hohle Traggestellprofil, da der Monteur zunächst nur das Klemmelement einfügt und dann anschließend erst das mit geringem Spiel geführte Hohlprofil in das Traggestellprofil einschiebt. Der Kopfabschnitt des Klemmelementes ist dabei elastisch und vorzugsweise schlaufenförmig ausgebildet, sodass durch die Form der Schlaufe einerseits eine Anlagefläche für das erleichterte Einfügen des Traggestellprofils vorhanden ist und andererseits die Elastizität der Schlaufe dazu dient, eine Vorfixierung des Traggestells zu erreichen. Hierfür weist der Kopfabschnitt eine größere Breite als das Hohlprofil auf, sodass der Montagefuß klemmend in dem Traggestellprofil festlegbar ist.

Für eine einfache Montage des Klemmelementes weist dieses zwei federnde Schenkel auf, die in das Hohlprofil eingreifen. An den Schenkeln können dabei nach außen hervorstehende Zapfen angeformt sein, die in eine Aussparung in einer Wand des Hohlprofils eingreifen, sodass das Klemmelement sowohl im Hinblick auf Zug- als auch auf Druckbelastungen sicher gehalten ist. Um auch größere Gewichtslasten aufnehmen zu können, sind an dem Klemmelement Anschläge ausgebildet, die an einer Stirnkante des Hohlprofils aufliegen.

Das Klemmelement kann dabei sowohl für offene als auch geschlossene Profile verwendet werden sofern eine Hohlkammer in dieses einfügbar ist. Ferner kann das Klemmelement bei quadratischen Hohlprofilen auch um 90° gedreht eingebaut werden, je nachdem welche Ausrichtung das an dem Hohlprofil festgelegte Fußelement besitzen soll.

Erfindungsgemäß weist ein Sanitärelement ein oder mehrere solcher Montagefüße auf, die dann höhenveränderlich an dem Traggestell festgelegt sind.

Die Erfindung wird nachfolgend anhand eines Ausführungsbeispiels mit Bezug auf die beigefügten Zeichnungen naher erläutert. Es zeigen:
- Figur 1: eine perspektivische Ansicht eines Ausführungsbeispieles eines Sanitärelementes;
- Figur 2: eine vergrößerte Ansicht des unteren Bereiches des Sanitärelementes der Figur 1;
- Figur 3: eine perspektivische Ansicht eines erfindungsgemäßen Montagefußes;
- Figur 4: eine perspektivische Ansicht des Klemmelementes des Montagefußes der Figur 3;
- Figur 5: eine geschnittene Seitenansicht des Sanitärelementes der Figur 1, und
- Figur 6: eine geschnittene Detailansicht des Klemmelementes des Montagefußes der Figur 5.

Ein Sanitärelement 1 umfasst einen Spülkasten 2, der an einem Traggestell 3 montiert ist. Das Traggestell 3 kann an einer Wand montiert werden und umfasst Querstreben 4 und zwei voneinander beabstandete vertikale hohle Traggestellprofile 5. In die Traggestellprofile 5 sind jeweils Montagefüße 6 eingesteckt.

Das Hohlprofil 6 des Montagefußes ist dabei mit geringem Spiel in dem Traggestellprofil 5 geführt und kann über eine Schraube 8 relativ zu dem Traggestellprofil 5 festgelegt werden. An dem Hohlprofil 6 ist bodenseitig ein Fußelement 7 vorgesehen, das plattenförmig ausgebildet ist und in das Hohlprofil 6 eingesteckt, angeschweißt oder auf andere Weise festgelegt sein kann. Das Fußelement 7 steht horizontal von dem Hohlprofil 6 hervor und kann mit dem Boden verschraubt werden.

Wie in Figur 3 und 4 zu sehen ist, befindet sich an dem Hohlprofil 6 an dem oberen Ende ein Klemmelement 10, das in das Traggestellprofil 5 einsteckbar ist. Das aus Kunststoff hergestellte Klemmelement 10 umfasst zwei federnde Schenkel 11, die an ihrer Außenseite einen Zapfen 12 besitzen. Der Zapfen 12 greift in eine entsprechende Öffnung in einer Wand des Hohlprofils 6 ein, sodass das Klemmelement 10 gegen ein Herausziehen gesichert ist.

An einem über das Hohlprofil 6 hervorstehenden Kopfabschnitt 13 ist eine Schlaufe 14 ausgebildet, die einen röhrenförmigen Hohlraum 15 umgibt. Die Schlaufe 14 bildet eine Anlagekante aus, die das Einführen des Montagefußes in das Traggestellprofil 5 erleichtert. Zudem besitzt die Schlaufe 14 eine gewisse Elastizität, wobei unterhalb des Hohlraumes 15 ein weiterer Hohlraum 16 gebildet ist. Zur Aufnahme von Gewichtslasten sind an dem Klemmelement 10 seitlich hervorstehende leistenförmige Anschläge 17 ausgebildet, die an einer Stirnkante des Hohlprofils 6 aufliegen.

Die Schnittansichten der Figuren 5 und 6 zeigen den Montagefuß mit dem Klemmelement 10 im montierten Zustand. Das Klemmelement 10 wird zunächst in das hohle Traggestellprofil 5 eingesteckt, wobei die Schlaufe 14 in der Breite über das Hohlprofil 6 seitlich hervorsteht und somit klemmend in dem Traggestellprofil 5 angeordnet ist. Der Montagefuß wird daraufhin in das Traggestellprofil 5 eingeschoben und in der gewünschten Höhe ausgerichtet. Durch die Klemmkraft der Schlaufe 14 des Klemmelementes 10 wird der Montagefuß in der gewünschten Höhe relativ zu dem Traggestell gehalten. Nach der erfolgten Ausrichtung wird dann das Hohlprofil 6 relativ zu dem Traggestellprofil 5 über ein oder mehrere Schrauben 8 fixiert. Zudem kann das Fußelement 7 mit dem Boden verschraubt werden.

Bei dem erfindungsgemäßen Montagefuß ist ein im Querschnitt quadratisches Hohlprofil 6 vorgesehen, sodass das Klemmelement 10 auch in gedrehter Position eingesteckt werden kann und das Fußelement 7 in die gewünschte Position ausgerichtet werden kann. Das Klemmelement 10 lässt sich dabei sowohl für geschlossene Hohlprofile 6 einsetzen, als auch für C-förmige Profile, die eine Hohlkammer ausbilden, wobei das Klemmelement 10 dann zwischen benachbarten Schenkeln eingefügt wird.

Das Klemmelement 10 kann statt der gezeigten Schlaufenform in dem Kopfabschnitt 13 auch andere Formen aufweisen, die eine klemmende Festlegung innerhalb des Traggestellprofils 5 ermöglichen.

## Patentansprüche

1. Montagefuß für Sanitärelemente, mit einem auf einem Boden abstützbaren Fußelement (7), das mit einem Hohlprofil (6) verbunden ist, auf das ein hohles Traggestellprofil (5) aufsteckbar ist, so dass das Hohlprofil im montierten Zustand (6) in dem Traggestellprofil (5) geführt ist, und einem Klemmelement (10), wobei das Klemmelement (10) in das Hohlprofil (6) an seinem dem Fußelement (7) gegenüberliegenden Ende eingesteckt ist, und wobei ein Kopfabschnitt (13) des Klemmelements (10) gegenüber dem Hohlprofil (6) vorsteht,
**dadurch gekennzeichnet, dass** das Klemmelement (10) zum vereinfachten Aufstecken des Traggestellprofils (5) ausgebildet ist, indem sein Kopfabschnitt (13) eine größere Breite als das Hohlprofil (6) aufweist und elastisch ausgebildet ist, so dass beim Einstecken des Klemmelements (10) in das Traggestellprofil (5) der elastische Kopfabschnitt (13) klemmend in dem Traggestellprofil (5) angeordnet ist, wobei an dem Klemmelement (10) Anschläge (17) ausgebildet sind, die an einer Stirnkante des Hohlprofils (6) aufliegen, und wobei das Klemmelement (10) zwei federnde Schenkel (11) aufweist, die in das Hohlprofil (6) eingreifen.

2. Montagefuß nach Anspruch 1, **dadurch gekennzeichnet, dass** der Kopfabschnitt (13) schlaufenförmig ausgebildet ist.

3. Montagefuß nach Anspruch 1 oder 2, **dadurch gekennzeichnet, dass** an den Schenkeln (11) nach außen hervorstehende Zapfen (12) angeformt sind, die in eine Aussparung in einer Wand des Hohlprofils (6) eingreifen.

4. Montagefuß nach einem der Ansprüche 1 bis 3, **dadurch gekennzeichnet, dass** das Klemmelement (10) aus Kunststoff hergestellt ist.

5. Montagefuß nach einem der Ansprüche 1 bis 4, **dadurch gekennzeichnet, dass** das Hohlprofil (6) im Querschnitt geschlossen oder offen mit einem Schlitz ausgebildet ist und mit dem Klemmelement (10) verbunden ist.

6. Montagefuß nach einem der Ansprüche 1 bis 5, **dadurch gekennzeichnet, dass** das Klemmelement (10) in je 90° versetzten Stellungen mit unterschiedlicher Ausrichtung in das Hohlprofil (6) und/oder das Traggestellprofil einfügbar ist.

7. Sanitärelement mit einem Traggestell (5), das höhenveränderlich auf mindestens einem Montagefuß nach einem der vorhergehenden Ansprüche aufgesteckt ist.

## Claims

1. A mounting foot for sanitary elements comprising a foot element (7) to be supported on a ground and connected to a hollow section (6) onto which a hollow support structure section (5) can be slipped so that the hollow section (6) in its assembled state is guided in the support structure section (5), and a wedging element (10), wherein the wedging element (10) is inserted into the hollow section (6) at its end opposite to the foot element (7), and wherein a head portion (13) of the wedging element (10) projects with respect to the hollow section (6), **characterized in that** the wedging element (10) is formed for facilitated slipping-on of the support structure section (5) by providing its head portion (13) with a larger width than the hollow section (6), said head portion being formed resiliently so that when the wedging element (10) is inserted into the support structure section (5), the resilient head portion (13) is arranged wedged into the support structure section (5), wherein limit stops (17) are formed on the wedging element (10) which rest on an end face of the hollow section (6), and wherein the wedging element (10) comprises two resilient legs (11) engaging the hollow section (6).

2. The mounting foot according to claim 1, **characterized in that** the head portion (13) is formed as a loop.

3. The mounting foot according to claim 1 or 2, **characterized in that** outwardly protruding pegs (12) are formed on the legs (11) which engage a recess in the wall of the hollow section (6).

4. The mounting foot according to one of claims 1 to 3, **characterized in that** the wedging element (10) is made of plastic.

5. The mounting foot according to one of claims 1 to 4, **characterized in that** the hollow section (6) has a closed or open cross section with a slit and is connected to the wedging element (10).

6. The mounting foot according to one of claims 1 to 5, **characterized in that** the wedging element (10) can be inserted into the hollow section (6) and/or the support structure section in a differing orientation in positions offset by 90° each.

7. Sanitary element with a support structure (5) which is slipped on at least one mounting foot according to one of the preceding claims in a height-adjustable manner.

## Revendications

1. Pied de montage pour éléments sanitaires, qui présente un élément de pied (7) qui peut s'appuyer sur le sol et qui est relié à un profilé creux (6) sur lequel un profilé creux (5) de bâti de support peut être enfiché, de telle sorte qu'à l'état monté, le profilé creux (6) soit guidé dans le profilé (5) de bâti de support,
- un élément de serrage (10), l'élément de serrage (10) étant enfiché dans l'extrémité profilé du creux (6) opposé à l'élément de pied (7),
- une partie de tête (13) de l'élément de serrage (10) débordant par rapport au profilé creux (6),
**caractérisé en ce que**
l'élément de serrage (10) est configuré pour faciliter l'enfichage du profilé (5) de bâti de support par le fait que sa partie de tête (13) présente une largeur plus grande que celle du profilé creux (6) et est élastique, de sorte que lorsque l'élément de serrage (10) est enfiché dans le profilé (5) du bâti de support, la partie élastique de tête (13) est placée de manière serrée dans le profilé (5) du bâti de support,
**en ce que** des butées (17) qui viennent se placer sur un bord frontal du profilé creux (6) sont formées sur l'élément de serrage (10) et
**en ce que** l'élément de serrage (10) présente deux branches élastiques (11) qui s'engagent dans le profilé creux (6).

2. Pied de montage selon la revendication 1, **caractérisé en ce que** la partie de tête (13) est configurée en boucle.

3. Pied de montage selon les revendications 1 ou 2, **caractérisé en ce que** des tourillons (12) qui débordent vers l'extérieur et qui s'engagent dans des découpes ménagées dans une paroi du profilé creux (6) sont formés sur les branches (11).

4. Pied de montage selon l'une des revendications 1 à 3, **caractérisé en ce que** l'élément de serrage (10) est réalisé en matière synthétique.

5. Pied de montage selon l'une des revendications 1 à 4, **caractérisé en ce que** le profilé creux (6) a une section transversale fermée ou ouverte par une fente et **en ce qu'**il est relié à l'élément de serrage (10).

6. Pied de montage selon l'une des revendications 1 à 5, **caractérisé en ce que** l'élément de serrage (10) peut être inséré dans le profilé creux (6) et/ou dans le profilé du bâti de support dans différentes orientations, dans des positions décalées l'une de l'autre de 90°.

7. Elément sanitaire doté d'un bâti de support (5) enfiché de manière ajustable en hauteur sur au moins un pied de montage selon l'une des revendications précédentes.
